# DEMANDE DE BREVET EUROPEEN

(11) **EP 0 145 695 A2**
(43) Date de publication de la demande: **19.06.1985**
(21) Numéro de dépôt: 84870176.9
(22) Date de dépôt: 13.12.1984
(51) Int. Cl.: E06C 1/56, E06C 9/14

(54) **Echelle de secours**

(30) Priorité: 14.12.1983 BE 212041
(71) Demandeur: Jansen, André, B-2200 Borgerhout (BE)
(72) Inventeur: Jansen, André, B-2200 Borgerhout (BE)
(74) Mandataire: De Brabanter, Maurice

(57) **Abrégé**

On réalise un appareil de sauvetage fiable (1) en fixant à intervalles réguliers le long de chacun des câbles (2) une série de marches rectangulaires (7) par leurs coins, à quatre câbles d'acier (2), au moyen de manchons (8) en alliage mnémomorphe ou de pinces de serrage (14) enserrant par le haut et le bas chacune des marches.

## Description

La présente invention est relative à une échelle de secours destinée à être accrochée à un étage supérieur d'une maison ou bâtiment, le long de la façade et comprenant des câbles ignifuges sur lesquels sont fixés à intervalles réguliers, des marches métalliques présentant une face sensiblement plane lorsque l'échelle est suspendue en position de service.

Elle concerne en particulier une échelle de secours qui, en cas d'incendie, est destinée à être accrochée aux étages supérieurs d'une maison ou d'un bâtiment au voisinage immédiat d'un chemin d'évacuation ou d'une fenêtre, et qui, en cas d'incendie, est simplement déroulée, afin de permettre l'évacuation des étages supérieurs, encore avant l'arrivée des services de secours.

On connaît déjà des dispositifs de sauvetage en cas de catastrophes, surtout d'incendies, constitués d'échelles métalliques fixes, qui sont montées le long des murs extérieurs et le long des façades arrières des bâtiments, afin de relier les voies d'évacuation qui sont ménagées aux étages avec un endroit en sécurité sur le sol ferme. Ces échelles constituent un chemin de fuite pour une évacuation en cas de catastrophe.

En raison des frais d'installation et d'entretien élevés, ces escaliers de secours ne sont prévus que dans des bâtiments à forte densité de population. En outre, ces escaliers de secours présentent le grave inconvénient d'offrir aux voleurs et rôdeurs, un accès facile aux étages supérieurs. De plus, il n'est pas possible, pour des raisons esthétiques, d'apposer de pareilles échelles sur la façade de rue d'un bâtiment.

Une échelle enroulable réalisée en matériau ininflammable est décrite dans la demande de brevet allemand N° 2 733 944 (LUCKEY). Elle comporte deux câbles sur lesquels sont fixées par leurs extrémités des marches métalliques constituées de profilés pliés en forme de U renversé. Les marches sont disposées à intervalles réguliers et ne sont fixées que par un seul nipple enserré mécaniquement à l'aide d'une presse contre le câble

Par le mode de fixation décrit-ci-dessus, c'est-à-dire à l'aide d'une presse, il est impossible de fixer un second nipple qui pourtant permettrait de maintenir en place la marche susdite sur le nipple inférieur . De ce fait, rien n'empêche deux marches consécutives de rester emboitées l'une dans l'autre ou de prendre une mauvaise position lorsqu'on déroule l'échelle.

Il est aussi connu par le brevet américain N° 2 038 521 (BELL) d'utiliser comme échelle de secours une échelle suspendue par quatre chalnes portant à intervalle régulier des marches relativement larges. Chaque marche comporte un cadre métallique qui s'engage dans des maillons de chacune des chaînes. La fabrication d'une telle échelle est difficile. De plus, la solidité de la chaîne est déterminée par le maillon le plus faible, ce qui rend une telle échelle peu sùre.

L'appareil de sauvetage suivant la présente invention se veut de remédier aux inconvénients susdits et constitue une voie de secours à partir de n'importe quelle sortie de secours située aux étages supérieurs.

L'invention concerne un appareil de sauvetage comprenant une échelle de secours suspendue destinée à être accrochée à un étage supérieur d'une maison ou bâtiment, le long de la façade et comprenant des câbles ignifuges sur lesquels sont fixés à intervalles réguliers, des échelons métalliques plats, essentiellement caractérisée en ce que lesdits échelons sont fixés à chacun des câbles à l'aide d'organes de serrage empéehant le déplacement de chacune des marches le long des câbles.

Suivant une particularité de l'invention, au moins un organe de serrage de chaque paire susdite est réalisée en alliage mnémomorphe.

L'échelle comprend avantageusement quatre câbles.

Dans une forme de réalisation particulière, les câbles susdits sont accrochés à une barre télescopique transversale, parallèle aux marches, destinée à prendre appui contre le châssis d'une fenêtre.

Pour en augmenter la fiabilité lors du déploiement, l'appareil de sauvetage est de préférence enroulé et rangé autour d'un ballast.

D'autres particularités et détails de l'invention apparaitront au cours de la description détaillée suivante, faisant référence aux dessins ci-annexés qui illustrent une forme de réalisation spécifique de l'invention et dans lesquels :
- la figure 1 est une vue schématique d'un appareil de sauvetage déployé le long d'une façade plane ;
- la figure 2 est une vue en perspective de certaines marches et de la barre téléscopique;
- la figure 3 est un dessin détaillé d'une première forme de réalisation de la fixation d'une marche à un câble;
- la figure 4 montre en détail un moyeu fendu;
- la figure 5 est un dessin détaillé d'une seconde forme de réalisation d'un appareil réalisé à l'aide de clips;
- la figure 6 montre en détail un clip; et
- la figure 7 est un diagramme montrant la force de cohésion d'un manchon en fonction de la longueur de celui-ci.

Dans ces figures, les mêmes notations de référence désignent des éléments identiques ou analogues.

L'appareil de sauvetage suivant l'invention se compose d'une échelle de pilote de navire 1 destinée à être accrochée aux étages supérieurs de maisons et bâtiments dans le but de créer une voie d'évacuation en cas de catastrophe, en particulier d'incendie.

L'échelle 1 comporte quatre câbles d'acier et une série de marches métalliques 3, disposées à des intervalles réguliers. Ces câbles sont attachés à une barre télescopique 4 ou à au moins un crochet.

Comme illustré à la figure 1, l'échelle 1 peut être attachée au cadre 5 d'une fenêtre ou être déroulée le long d'un mur plat ou d'une façade plane.

L'appareil de sauvetage offre le principal avantage de permettre au rescapé de poser les pieds sur un plan horizontal formé par la face plane de chacune des marches 3, même si l'échelle est pendue le long d'un mur ou d'une façade. Avec une échelle de corde traditionnelle, cela n'est pas possible parce que les marches sont constituées de morceaux de bois étroits ronds, qui n'offrent qu'une surface portante réduite lorsqu'elles reposent contre un mur plat.

La figure 2 illustre les modifications constructives que l'on doit nécessairement apporter à une échelle de corde, pour pouvoir utiliser celle-ci, le long d'un mur ou d'une façade plane. La forme de réalisation rappelle les caractéristiques d'une échelle de pilote de navire. Elle se distingue cependant par les moyens de fixation, ainsi que par les matériaux et le montage.

Dans cette forme de réalisation particulière, l'appareil de sauvetage comprend deux paires de câbles 2 auxquels des marches rectangulaires sont fixées à leurs extrémités, au voisinage de chaque coin, par des pinces de serrage ou des manchons d'accouplement (figure 3).

Pour réaliser cette échelle, on enserre successivement un premier manchon d'accouplement 8, un anneau de renforcement 9, une marche 3 et un second manchon d'accouplement 8' éventuellement muni d'un anneau de renforcement 9'. Les deux manchons de serrage 8 sont fixés solidement, pour les rendre anti-glissants lorsqu'ils sont soumis au poids d'un rescapé prenant la fuite. Ces manchons de serrage 8 sont généralement réalisés en alliage de cuivre.

Les manchons de serrage peuvent être appliqués mécaniquement sur le câble par déformation permanente à l'aide d'une presse.

Le sertissage des manchons de serrage de part et d'autre d'une marche à l'aide d'une presse généralement encombrante pose cependant des problèmes techniques certains. Cette opération est cependant indispensable si on veut éviter une disposition incorrecte des marches, lorsqu'on déroule les marches.

Suivant une particulérité de l'invention, on évite avantageusement le sertissage lorsqu'on utilise des alliages mnémomorphes irréversibles qui gardent en mémoire leur forme initiale, jusqu'au moment où ils sont portés à une température au moins supérieure à la température critique de transformation.

La plage de température dans laquelle peut s'effectuer le changement de structure est assez étroite et est choisie librement par le choix de la composition de l'alliage généralement en dessous de 120°C.

Les propriétés particulières de ces alliages sont obtenues grâce à une modification de la structure du métal : une structure martensitique à basse température qui passe irréversiblement à l'austénite lorsque la température atteint environ 120°C.

Un exemple d'alliage mnémomorphe susceptible d'être utilisé est fabriqué sur base de cuivre, d'aluminium et de zinc. Il présente la composition suivante :

Pour favoriser l'ancrage du manchon sur le câble, on enduit le câble et le manchon d'une colle du type Scotch Weld 2214.

La figure 7 est un diagramme montrant, en fonction de la longueur L du manchon et pour un diamètre déterminé, la force F à mettre en oeuvre pour vaincre l'adhésion du manchon et faire glisser celui-ci le long du câble.

L'alliage mis en oeuvre est l'alliage PROTEUS 1163 ®

Chaque manchon d'ancrage est constitué d'un cylindre de métal (8) percé d'un trou longitudinal par lequel on enfile un câble. En chauffant à 120°C, le manchon rapetisse et enserre le câble (figure 3), en gardant une forme cylindrique nettement plus petite.

### EXEMPLE

Des essais ont été réalisés par l'AIB pour déterminer les performances d'une échelle de secours suivant l'invention, en vue de l'homologation de celle-ci.

Voici les caractéristiques constructives d'une telle échelle :

Les résultats des mesures sont les suivants :
1/ Essai destructif du câble : rupture à l'endroit de fixation d'un manchon à 1920 kg.
2/ Poids maximum autorisé calculé sur base d'un facteur de sécurité égal à 12 : 480 kg_{;}
3/ Glissement d'un manchon le long d'un câble lorsqu'un poids de 510 kg est appliqué au milieu d'une marche.
4/ Aucune déformation permanente ou allongement rémanent n'est observé pour un poids de 350 kg appliqué au milieu d'une marche.à température ambiante.
5/ Un essai identique a été effectué en portant le câble à une température de 120°C. Aucun glissement ni aucune déformation n'est observée.

Une telle échelle répond donc à des critères de sécurité sévères.

Afin d'éviter tout endommagement possible des câbles par les rebords effilés des orifices ménagés dans chacune des marches pour livrer passage au câble, on utilise avantageusement en lieu et place des manchons de serrage 8 sertis, des anneaux ou bandes formant collier de serrage, dont les extrémités forment des rebords disposés les uns en face des autres. Cet anneau de serrage ou bande est fixé au faisceau de filaments d'acier et serré au moyen d'un seul écrou.

Comme montré à la figure 4, on peut utiliser des moyeux fendus 10, qui sont montés autour du câble de chaque côté de chacune des marches au moyen d'une vis et d'un écrou. La vis peut avantageusement être montée sur la paroi latérale de la marche 3.

Dans une seconde forme de réalisation représentée à la figure 4, les marches sont fixées au moyen de pinces 12, qui sont fixées le long des parois latérales 13 d'un profil d'aluminium. Les pinces 12 sont constituées d'un collier 14, dont les extrémités sont munies d'un filet 14' et d'une plaquette de serrage 15. (Figure 6)

Les pinces 12 sont montées de telle manière que les brins de câble disposés contre la plaquette de serrage 15 y reposent sans être déformés par les colliers et que la face extérieure de la plaquette 15 soit fixée à la paroi latérale de chaque marche, dans laquelle deux orifices 16 ont été fixés, afin de recevoir les tiges des colliers 14 sur lesquels sont serrés les écrous 17, éventuellement après avoir été munis d'une rondelle de renforcement, en vue de fixer la marche aux câbles 2.

Le dispositif de sauvetage suivant l'invention possède de grands avantages par rapport à une échelle de corde existante. Il est réalisé en matériaux ininflammables. Il peut être remisé sous forme enroulée dans une chambre en prenant peu de place.

Il peut être accroché à n'importe quelle voie de sortie à l'aide de crochets ou d'une barre télescopique 4 constituée par exemple d'un corps cylindrique 19 dans lequel coulissent une ou deux tiges éclipsables 20.

Il forme un chemin d'évacuation utilisable par chacun, également par ceux qui n'ont subi aucun entraine- ment.

Il est évident que l'invention n'est pas limitée à la forme de réalisation décrite ci-dessus et que de nombreuses modifications peuvent y être apportées sans qu'on ne sorte du cadre de l'invention.

## Revendications

1. Appareil de sauvetage comprenant une échelle de secours suspendue, destinée à être accrochée à un étage supérieur d'une maison ou bâtiment, le long de la façade et comprenant des câbles ignifuges sur lesquels sont fixées à intervalles réguliers, des marches métalliques, présentant une face sensiblement plane lorsque l'échelle est suspendue en position de service, caractérisé en ce que lesdites marches (7) sont fixées à chacun des câbles (2) à l'aide d'organes de serrage empêchant le déplacement de chacune des marches le long des câbles.

2. Appareil de sauvetage suivant la revendication 1, caractérisé en ce que les éléments susdits de serrage sont des manchons.

3. Appareil de sauvetage suivant l'une quelconque des revendications 1 et 2, caractérisé en ce qu'au moins un organe de serrage (8) de chaque paire susdite, est réalisé en alliage mnémomorphe.

4. Appareil de sauvetage suivant l'une quelconque des revendications 1 et , caractérisé en ce que l'échelle comprend quatre câbles (2).

5. Appareil de sauvetage suivant l'une quelconque des revendications 1 à , caractérisé en ce que les câbles susdits sont accrochés à une barre télescopique (4) transversale, parallèle aux marches (7) destinée à prendre appui contre le châssis d'une fenêtre.

6. Appareil de sauvetage suivant l'une quelconque des revendications 1 à , caractérisé en ce qu'il est enroulé et rangé autour d'un ballast.
